# EUROPÄISCHE PATENTSCHRIFT

(11) **EP 0 693 230 B1**
(45) Veröffentlichungstag und Bekanntmachung des Hinweises auf die Patenterteilung: **10.03.1999**
(21) Anmeldenummer: 95909707.2
(22) Anmeldetag: 10.02.1995
(51) Int. Cl.: H01R 43/06, H01R 39/04

(54) **ARMIERUNGSRING FÜR ROTATIONSKÖRPER UND VERFAHREN ZU SEINER HERSTELLUNG**
ARMOURING RING FOR ROTATING BODIES AND METHOD OF PRODUCING THE SAME
BAGUE D'ARMATURE POUR CORPS TOURNANTS

(30) Priorität: 10.02.1994 WO PCT/EP94/00003
(43) Veröffentlichungstag der Anmeldung: 24.01.1996
(73) Patentinhaber: COMTRADE HANDELSGESELLSCHAFT mbH, 9020 Klagenfurt (AT)
(72) Erfinder: POTOCNIK, Joze, SI-65280 Idrija (SI); CERIN, Ivan, SI-65280 Idrija (SI); KRZISNIK, Boris, SI-65280 Idrija (SI)
(74) Vertreter: Grättinger & Partner (GbR)
(86) Internationale Anmeldenummer: EP9500495
(87) Internationale Veröffentlichungsnummer: WO9522185

(56) Entgegenhaltungen:
- CH-A- 393 507
- CH-A- 464 334
- DE-B- 1 056 256
- DE-C- 599 911
- GB-A- 1 312 059

## Beschreibung

Die Erfindung betrifft ein Verfahren zur Herstellung eines Armierungsrings für Kommutatoren sowie die Verwendung der erfindungsgemäß hergestellten Armierungsringe für Kommtatoren.

Es sind verschiedene Ausführungen von Kommutatoren bekannt, die mit Glasfaser-Armierungsringen verstärkt sind. Trotz der großen Vorteile dieser Kommutatoren, zum Beispiel das geringe Gewicht und die einfache und maßgenaue Herstellbarkeit der Glasfaserringe und der Kommutatoren, da die Armierungsringe zugleich elektrische Isolatoren sind, haben derartige Kommutatoren doch eine Schwäche gegenüber den mit Stahlringen armierten Kommutatoren. Diese Schwäche äußert sich bei der Anwendung dieser Kommutatoren für hochwärmebelastete Motoren oder bei Langzeitbetrieb unter hohen Temperatureinflüssen. Auch ist es möglich, daß es aufgrund irgendeines Fehlers zu einer Wärmeüberbelastung kommt. Bei allen Wärmeüberbelastungen kann eine lokale Erweichung des Isolationsrings bzw. Glasfaserrings eintreten. Dies hat zur Folge, daß sich die Kommutatorsegmente über die Toleranzwerte hinaus verschieben können, wodurch die Lebensdauer derartiger Kommutatoren beträchtlich vermindert ist.

Dieser Problematik kann beispielsweise dadurch begegnet werden, daß ein Metallring mit einem Glasfaserring kombiniert wird.

So beschreibt z.B. das Dokument CH-A-393 507 einen Armierungsring für Kommutatoren, der aus einem aus Isolierstoff, vorzugsweise einem ausgehärteten Kunststoff mit organischen Füllmitteln hergestellten Haltering besteht, in welchen ein Verstärkungsring aus vergütbarem Stahl mit geringer Dehnung eingebettet ist. Dieser Armierungsring ist aber nur mit großem Arbeitsaufwand herstellbar, da entweder der Verstärkungsring bei einem Gießvorgang für den Haltering mit in die Form für den Haltering einbezogen werden muß, oder aber der Haltering nach der entsprechenden Aushärtung mit einer Kreisnut zu versehen ist, die äußerst paßgenau auf den Verstärkungsring angepaßt sein muß.

Aus dem Dokument GB-A-1 321 059 ist ein weiterer Armierungsring bekannt, der aus einem Stahlring besteht, um welchen in aufwendiger Weise ein Glasfasermaterial gewickelt wird, das anschließend auch noch einer Wärmebehandlung unterzogen werden muß. Dieser Herstellungsprozeß ist daher recht zeitaufwendig und somit kostenintensiv.

Der Erfindung liegt daher die Aufgabe zugrunde, ein Verfahren zur Herstellung eines Armierungsrings für Kommutatoren anzugeben, der eine hohe Wärmebelastbarkeit, die jeweiligen Vorteile von Metallringen und Glasfaserringen aufweist und gleichzeitig sehr kostengünstig herstellbar ist.

Die erfindungsgemäße Lösung dieser Aufgabe besteht aus einem Verfahren zur Herstellung eines Armierungsrings für Kommutatoren, mit den Verfahrensschritten:
a) Herstellen mindestens eines im Querschnitt rechteckförmigen Metallrings, beispielsweise durch Ausstanzen aus einem Blech oder Abschneiden von einem Metallrohr;
b) Herstellen eines im Querschnitt rechteckförmigen Glasfaserrings durch Wickeln von Glasfasern mittels Zuführung von Kunstharz mit einer größeren radialen Stärke als der mindestens eine Metallring unter Bildung mindestens eines Überstandsbereiches des Glasfaserrings gegenüber dem Metallring;
c) stirnseitiges Zusammenfügen der Ringe; und
d) Verschieben des mindestens einen aus Glasfasern bestehenden Überstandsbereichs axial in Richtung auf den bzw. die Metallringe derart, daß ein erster Teil des verschobenen Überstandsbereichs an der radialen Oberfläche des Metallrings anliegt und ein zweiter Teil des verschobenen Überstandsbereichs den übrigen Glasfaserring berührt.

Die erfindungsgemäße Lösung hat den Vorteil, daß bei der Herstellung des zusammengesetzten Rings nur ca. jeweils die Hälfte der sonst üblichen radialen Stärke des Glasfaserrings und des Stahl- bzw. Metallrings verwendet werden kann. Das ermöglicht, daß sich die Herstellungskosten dieser Ringe nicht wesentlich erhöhen, was der Fall wäre, wenn die beiden Ringe ineinandergeschachelt werden müßten.

Ein weiterer Vorteil dieses Verfahrens besteht darin, daß es aufgrund der stirnseitigen Zusammensetzung nicht erforderlich ist, die jeweiligen Durchmesser, auf denen sich die beiden Ringe scherweise decken, mit einer sehr engen Toleranz herzustellen. In dem Fall, in dem der Glasfaserring und der Stahlring ineinander geschachtelt zusammengesetzt werden, müssen die Durchmesser-Toleranzen in der Zusammensetzungsstelle nämlich um ein Vielfaches geringer sein als bei den erfindungsgemäß hergestellten Armierungsringen.

Soll der Kommutator für thermische und dynamische Höchstbelastung ausgelegt sein, so ist es besonders vorteilhaft, wenn der entsprechende Armierungsring zwei Metallringe aufweist, die an den jeweiligen Stirnseiten des Glasfaserrings angebracht sind. Diese Festigkeit kann dadurch noch erhöht werden, wenn der Armierungsring so ausgebildet ist, daß der Glasfaserring sowohl einen größeren Außendurchmesser als auch einen geringeren Innendurchmesser als beide Metallringe aufweist und beide Überstandsbereiche in Richtung auf die Metallringe derart axial teilweise versetzt sind, daß sowohl an der radialen Innenfläche des einen Metallrings der eine Überstandsbereich als auch an der radialen Außenfläche des anderen Metallrings der andere Überstandsbereich anliegt, wobei die beiden Metallringe vorteilhafterweise identisch ausgebildet werden können.

Besonders vorteilhaft ist dabei, wenn das Verschieben des Überstandsbereichs ein Stanzvorgang ist, bei dem der mindestens eine Metallring ein Teil des Stanzwerkzeuges ist. Dieser Vorteil kann noch dadurch erhöht werden, wenn der zweite Teil des Stanzwerkzeuges eine aus Ausstanzungen gebildete Kreisnut in den Kommutatorsegmenten ist, da dadurch gleichzeitig mit dem Montieren des Armierungeringes der Überstandsbereich zum Metallring verschoben wird.

Die erfindungsgemäß hergestellten Armierungsringe können besonders vorteilhaft für die Armierung der Segmente in einem Kommutator verwendet werden, was im folgenden beschrieben wird.

Von besonderem Vorteil sind dabei Armierungsringe, bei denen eine oder beide radialen Oberflächen des Metallrings teilweise mit Glasfasermaterial bedeckt sind, wobei besonders vorteilhaft diese Glasfaserteile mittels eines Stanzvorgangs verschoben werden können. Dieser Stanzvorgang kann gesondert in einem Stanzwerkzeug oder direkt im Kommutator selbst durchgeführt werden. Im letzteren Fall dient der Metallring als ein Teil des Stanzwerkzeuges, als der zweite Werkzeugteil dient aber die Kreisnut der ausgestanzten Segmente (wie z. B. in Fig.9 dargestellt).

Die mit Überstandsbereichen versehenen Armierungsringe eröffnen eine sehr einfache Möglichkeit, den Metallringteil mit einer gewünschten Vorspannung zu versehen, wenn der Armierungsring mit der Glasfaserseite voraus in eine im Kommutator vorhandene Kreisnut eingedrückt wird, welche Kreisnut in axialer Richtung derart abgeschrägt ist, daß der Glasfaserring entweder zur Achse oder zur Rotationsaußenfläche gekippt wird, wodurch der Metallring entweder radial nach innen oder radial nach außen vorgespannt wird.

Die erfindungsgemäße Verwendung der Armierungsringe ermöglicht, daß sowohl der Stahlring als auch ein Teil des Glasfaserrings den Tragteil des Armierungsrings bilden, wobei es möglich ist, daß der Überstandsbereich als Isolationsschicht zwischen dem Stahlring und den Kupferkommutatorsegmenten dient.

Die erfindungsgemäße Verwendung der Armierungsringe ermöglicht es des weiteren, daß die Konstruktionsausführungen der Armierung an die unterschiedlichen Qualitätsanforderungen für Kommutatoren angepaßt werden kann. Der Vorteil der Konstruktionen liegt darin, daß in allen Fällen ein Tragteil des zusammengesetzten Ringes elastisch ausgedehnt und vorgespannt ist, wodurch dem Kommutator die Charakteristik der sogenannten vorgespannten Kommutatoren verliehen wird.

Verglichen mit bekannten Konstruktionen liegt ein weiterer Vorteil darin, daß ein Teil des Raumes zwischen dem Stahlring und den Ankern der Kupfersegmente mit Vergußmasse ausgefüllt ist, mit welcher der gesamte Kommutator vergossen ist. Wenn als Vergußmasse eine hochwärmebeständige Masse verwendet wird, sind die Kupfersegmente zusätzlich gegen den Stahlring mit einem hochbeständigen Material unterstützt.

Zur Verhinderung der Verschiebung der Kommutatorsegmente liegt wenigstens ein Teil der Stahlringhöhe auf der Vergußmassenschicht auf. Es befindet sich also zwischen diesem Ringteil und dem Anker der Kupfersegmente auch noch eine zusätzliche Isolationsschicht aus einem anderen Material als Glasfasern, die, wenn sie wärmebeständig ist, zusätzlichen Schutz gegen die Verschiebung der Kupfersegmente gibt.

Ein weiterer Vorteil der erfindungsgemäß hergestellten Armierungsringe liegt darin, daß sie auf beiden Ringseiten direkt an die Kupfersegmente angelehnt werden können. Das ermöglicht es, den Ring in die Nuten der Kupfersegmente direkt einschlagen zu können, wobei der Ring in die Segmente eingekeilt wird und die Segmente dadurch in genaue radiale Stellungen ausgerichtet werden.

Ein zusätzlicher Vorteil dieser erfindungsgemäß hergestellten Armierungsringe besteht auch darin, daß der Stahlring zu den Ankern der Kupfersegmente nur einen derartigen Abstand zu haben braucht, der für eine elektrische Isolation erforderlich ist. Dadurch wird zwischen dem Stahlring und den Ankern der Kupfersegmente eine dünne Preßmassenschicht erhalten. Zugleich ist aber der Raum bzw. die Kreisnut zum Einsetzen des Stahlrings optimal ausgenützt und es ist möglich, Stahlringe mit verhältnismäßig großen radialen Höhen zu verwenden.

Weitere Merkmale und Vorteile der Erfindung ergeben sich aus der folgenden Beschreibung mehrerer Ausführungsformen sowie den Abbildungen, auf die Bezug genommen wird. Es zeigen:
- Fig. 1: einen Querschnitt durch einen Glasfaserring vor dem Zusammensetzen mit einem Stahlring;
- Fig. 2: eine Draufsicht des Glasfaserrings von Fig. 1;
- Fig. 3: einen Teilquerschnitt einer ersten erfindungsgemäß hergestellten Ausführungsform;
- Fig. 4: einen Teilquerschnitt einer zweiten erfindungsgemäße hergestellten Ausführungsform;
- Fig. 5: einen Teilquerschnitt einer dritten erfindungsgemäß hergestellten Ausführungsform;
- Fig. 6: einen Teilquerschnitt einer vierten erfindungsgemäß hergestellten Ausführungsform;
- Fig. 7: einen Teilquerschnitt durch einen Kommutator mit einem Armierungsring gemäß der ersten Ausführungsform;
- Fig. 8: einen Teilquerschnitt durch einen Kommutator mit einem Armierungsring gemäß der zweiten Ausführungsform;
- Fig. 9: einen Teilquerschnitt durch einen Kommutator mit einem Armierungsring gemäß der dritten Ausführungsform;
- Fig.10: einen Teilquerachnitt durch einen Kommutator mit einem Armierungsring gemäß der zweiten Ausführungeform, aber mit einer vierten Ausführungsformart; und
- Fig. 11: einen Teilquerschnitt durch einen Kommutator mit einem Armierungsring einer dritten Ausführungsform mit zwei Metallringen:

In den Figuren 1 und 2 ist in unterschiedlichen Ansichten ein Glasfaserring bzw. Isolierring 14 dargestellt, bevor er mit einem Metall- oder Stahlring 12 zu einem Armierungsring 10 zusammengesetzt wird.

In den Fig. 3 bis 6 sind jeweils im Querschnitt verschiedene Ausführungsformen eines Armierungsringes 10, 10', 10" und 10"' dargestellt. Der in Fig.3 gezeigte Armierungering 10 besteht aus dem Metallring 12 mit rechteckigem Querschnitt und dem Glasfaserring 14 mit mehr eckigem Querschnitt, wobei die radiale Stärke des Glasfaserrings 14 größer ist als die radiale Stärke des Stahlrings 12. Bei diesem Ausführungsbeispiel weist der Isolierring 14 den gleichen oder einen kleineren Innenradius als der Metallring 12 auf, und ein radialer Überstand 16 ist vorhanden, der mittels eines Stanzvorgangs axial derart in Richtung des Metallrings 12 versetzt ist, daß ein Teil der radialen Außenoberfläche des Stahlrings 12 mit diesem Überstand 16 bedeckt ist, dieser Überstand 16 aber noch einen Bereich des Glasfaserrings 14 berührt.

Der in Fig.4 dargestellte Armierungsring 10' unterscheidet sich von der Ausführungsform gemäß Fig. 3 darin, daß ein Überlappungsbereich 18 an der zur Achse weisenden Oberfläche eines Stahlrings 12' anliegt und zusätzlich ein Glasfaserring 14' einen gleichen oder größeren Außendurchmesser aufweist als ein Metallring 12'.

Bei dem in Fig.5 dargestellten Armierungsring 10" sind beide radialen Oberflächen eines Stahlrings 12" teilweise mit Überstandsbereichen 20 eines Glasfaserrings 14" bedeckt. Dadurch weist der Glasfaserring 14" einen Absatz auf, der dem Stahlring 12" gegenüberliegt, die gleiche radiale Höhe hat und mit dem Stahlring 12" fluchtet.

Der in Fig. 6 gezeigte Armierungsring 10"' weist an beiden Stirnseiten eines Glasfaserrings 14"' jeweils einen Metall- bzw. Stahlring 12"' auf. Da der Glasfaserring 14"' sowohl einen größeren Außendurchmesser als auch einen geringeren Innendurchmesser als die beiden, in diesem Fall identisch ausgebildeten Stahlringe 12"' hat, sind zwei Überstandsbereiche 16' und 16" vorhanden, die gegenläufig axial derart verschoben sind, daß der eine Überstandsbereich 16' an der Außenoberfläche des einen Metallrings 12"' und der andere Überstandsbereich 16" an der Innenoberfläche des anderen Metallrings 12"' anliegt, aber beide Überstandsbereiche 16' und 16" noch einen Bereich des Glasfaserrings 14"' berühren.

Fig.7 zeigt die Verwendung des Armierungsrings 10 gemäß Fig.3 in einem Kommutator 22, der an seiner Außenfläche mit Segmenten 24 versehen ist, die in Preßstoff 26 eingebettet sind. Der Kommutator 22 weist zudem eine Kreisnut 28 auf, die im wesentlichen durch Aussparungen in den Segmenten 24 und deren kreisringförmiger Anordnung gebildet ist. Diese Kreisnut 28 ist konzentrisch zum Außenumfang des Kommutators 22 angeordnet.

Wie bereits erwähnt, liegt das Charakteristikum des Armierungsrings 10 darin, daß sich beide Ringe 12, 14 stirnseitig berühren, bzw. daß der Glasfaserring-Tragteil zum Stahlring 12 verlängert wird, wobei die Außenschicht des Glasfaserrings 14 scherweise verschoben ist und den Außenmantel des Stahlrings 12 umklammert und damit die beiden Ringe 12, 14 verbindet. Der so geformte Armierungsring 10 besteht daher aus drei Teilen, von denen ein Teil der Stahlring 12, der zweite Teil der Tragteil des Glasfaserrings 14 und der dritte Teil der Überstandsbereich 16 ist, der als Isolationsbelag des Stahlrings 12 dient und gleichzeitig den Stahlring 12 mit dem Glasfaserring 14 verbindet.

Die Kommutatorarmierung bei diesem Verwendungsbeispiel ist so ausgeführt, daß der Tragteil des Glasfaserrings 14 elastisch auf die Anker der beispielsweise aus Kupfer bestehenden Segmente 24 aufgezogen wird. Die aus der elastischen Ausdehnung dieses Teils resultierende Kraft bewirkt eine Kraftkomponente auf die Segmente 24 in Richtung der Achse des Kommutators 22. Dadurch drücken die Segmente 24 auf den durch den Überstandbereich 16 gebildeten Isolationsmantel des Stahlrings 12, der dadurch zusammengedrückt und fest eingespannt wird. Der Stahlring 12 ist dadurch druckbelastet, wohingegen der Tragteil des Glasfaserrings 14 ausgedehnt und zugbelastet ist.

Bei dem in Fig. 8 dargestellten zweiten Verwendungsbeispiel des Armierungsrings 10' werden die mit dem Verwendungsbeispiel gemäß Fig.7 gleichen Teile mit gleichen Bezugsziffern, zur leichteren Unterscheidung aber mit einem ', versehen.

Bei diesem Verwendungsbeispiel weist der Armierungsring 10' einen Stahlring 12' mit rechwinkligem Querschnitt auf, wobei die axiale Höhe größer ist als dessen radiale Höhe.

Eine Besonderheit liegt ebenfalls darin, daß sich die beiden Ringe stirnseitig berühren, bzw. daß der Tragteil des Glasfaserrings 14' in dem Stahlring 12' verlängert ist, wobei die Innenschicht des Glasfaserrings 14' scherweise verschoben ist und einen Teil der axialen Höhe des Innenmantels des Stahlrings 14' umklammert.

Die Kommutatorarmierung ist nach diesem Verwendungsbeispiel so ausgeführt, daß der ursprüngliche Tragteil des Glasfaserrings 14' mit dem Außenumfang über den Konus in der Kreisnut 28' auf die Segmente 24' des Kommutators 22' in radialer Richtung nach innen gedrückt ist. Der Stahlring 12' ist aber mittels Deformation der Anker der Segmente 24' radial nach außen gedehnt und dadurch in einem vorgespannten Zustand und fest gegen Verschiebung eingespannt.

Die axiale Höhe des Stahlrings 12' ist größer als die Höhe der durch den Überstandsbereich 18 gebildeten Isolationsschicht, so daß der Zwischenraum zwischen dem Innenmantelteil des Stahlrings 12' und den Ankern der Segmente 24' mit einer wärmebeständigen Vergußmasse ausgefüllt ist, wodurch ein Ablösen der Segmente 24' des Kommutators 22' bei hohen Temperaturen zusätzlich verhindert wird.

Bei dem in Fig.9 gezeigten Verwendungsbeispiel für den Armierungsring 10" in einem Kommutator 22' werden wieder gleiche Bezugsziffern, allerdings mit " versehen, verwendet.

Der für dieses Verwendungsbeispiel zusammengesetzte Armierungsring 10" besteht aus einem Stahlring 12" rechtwinkligen Querschnitts, wobei die axiale Ringhöhe größer als die radiale Höhe des Stahlrings 12" ist.

Auch hier liegt wiederum die Besonderheit darin, daß sich die beiden Ringe 12" und 14" stirnseitig berühren, bzw. daß der Tragteil des Glasfaserrings 14" in dem Stahlring 12" verlängert wird, wobei die Innen- und Außenschicht bzw. Überstandsbereiche 20 des Glasfaserrings 14" scherweise in Richtung des Stahlrings 12" verschoben sind und einen Teil der axialen Höhe des Innen- und Außenmantels des Stahlrings 12" umklammern.

Die Kommutatorarmierung nach diesem Verwendungsbeispiel ist so ausgeführt, daß der so geformte und zusammengesetzte Armierungsring 10" in in einer Kreisnut 28" ausgebildete Ausschnitte der Segmente 24" eingeschlagen ist und mittels der Deformation der Anker der Segmente 24" in Richtung nach außen zusätzlich befestigt wird.

Alle drei der oben beschriebenen Verwendungsbeispiele sind für die Kommutatorausführungen vorgesehen, bei denen der Zwischenraum zwischen den Segmenten 24, 24' und 24" mit Vergußmasse bzw. Preßstoff 26, 26' und 26" ausgefüllt ist, also für Ausführungen, die keine Isolationslamellen zwischen den Segmenten 24, 24' und 24" haben.

Die Gemeinsamkeit und der Vorteil der Anwendung der Armierungsringe nach diesen Ausführungen liegt darin, daß durch die Armierungsringe die Kommutatorsegmente untereinander zur genau definierten Distanz und am genau definierten Durchmesser schon vor dem Verguß mit der Preßstoffmasse verbunden werden.

Ein weiterer aus dieser Art der Verbindung der Kommutatorsegmente folgende Vorteil liegt darin, daß während des Vergußprozesses der Kommutatoren keine zusätzlichen Werkzeughilfsteile verwendet werden müssen, um die Kommutatorsegmente bis zum Verguß zusammenzuhalten.

In der Fig. 10 ist ein Verwendungsbeispiel dargestellt, bei dem die Segmente 24"' eines Kommutators 22"' abwechselnd mit Isolationszwischenlamellen zusammengesetzt sind. Auch hier werden wieder die gleichen Bezugsziffern verwendet, allerdings mit "' versehen.

Der für dieses Verwendungsbeispiel eingesetzte Armierungsring entspricht dem in der Fig.4 gezeigten Armierungsring 10'. Dieser Armierungsring 10' besteht aus dem Stahlring 12' rechtwinkligen Querschnitts, wobei die axiale Ringhöhe größer als die radiale Dicke des Rings ist.

Die Besonderheit bei diesem Verwendungsbeispiel liegt darin, daß sich die beiden Ringe stirnseitig berühren, bzw. daß der Tragteil des Glasfaserrings 14' den Stahlring 12' verlängert wird, wobei die Innenschicht des Glasfaserrings 14' scherweise verschoben ist und einen Teil der axialen Höhe des Innenmantels des Stahlrings 12' umklammert.

Diese Kommutatorarmierung ist für Kommutatoren vorgesehen, die aus Kupfersegmenten und Isolationszwischenlamellen zusammengesetzt sind. Bei dieser Armierungsart sind alle drei Teile des zusammengesetzten Armierungsrings 10' mittels Deformation der Ankerelemente der Segmente 24"' in radialer Richtung nach außen gedehnt. In diesem Fall sind die Isolationslamellen zwischen den Ankern der Segmente 24"' verlängert und dienen der Verhinderung, daß der Armierungsring 10' in die Anfangsstellung zurückkehrt, wobei sowohl der Stahlring 12' als auch der Glasfaserring 14' radial nach außen vorgespannt ist.

Bei dem in Fig. 11 gezeigten Verwendungebeispiel für den Armierungsring 10"' in einem Kommutator 22a werden wieder gleiche Bezugsziffern, allerdings mit"' versehen, verwendet.

Der für dieses Verwendungsbeispiel zusammengesetzte Armierungsring 10"' besteht aus zwei Stahlringen 12"' rechtwinkligen Querschnitts und einem dazwischen angeordneten Glasfaserring 14"'.

Hier liegt die Besonderheit darin, daß sich die drei Ringe 12"' und 14"' stirnseitig berühren, bzw. daß der Tragteil des Glasfaserrings 14"' an beiden Stahlringen 12"' verlängert wird, wobei die Innen- und Außenschicht bzw. Überstandbereiche 16' und 16" des Glasfaserrings 14" gegenläufig scherweise in Richtung beider Stahlringe 12"' verschoben sind, einen Teil der axialen Höhe des Innenmantels des einen Stahlrings 12"' bzw. des Außenmantels des anderen Stahlrings 12 "' umklammern.

Die Kommutatorarmierung nach diesem Verwendungsbeispiel ist so ausgeführt, daß der so geformte und zusammengesetzte Armierungsring 10"' in in einer Kreisnut 28"' ausgebildete Ausschnitte der Segmente 24a eingeschlagen ist und mittels der Deformation der Anker der Segmente 24a in Richtung nach außen zusätzlich verspannt wird. Diese Deformation kann entweder durch Einstemmen einer kerbförmigen Nut 27 oder durch Biegen erzeugt werden.

Das oben beschriebene Verwendungsbeispiel ist ebenfalls für die Kommutatorausführungen vorgesehen, bei denen der Zwischenraum zwischen den Segmenten 24a mit Vergußmasse bzw. Preßstoff 26a ausgefüllt ist, also für Ausführungen, die keine Isolationslamellen zwischen den Segmenten 24a haben.

## Patentansprüche

1. Verfahren zur Herstellung eines Armierungsringes für Kommutatoren, mit den Verfahrensschritten:
a) Herstellen mindestens eines im Querschnitt rechteckförmigen Metallrings (12, 12', 12", 12"'), beispielsweise durch Ausstanzen aus einem Blech oder Abschneiden von einem Metallrohr;
b) Herstellen eines im Querschnitt rechteckförmigen Glasfaserrings (14, 14', 14', 14"') durch Wickeln von Glasfasern mittels Zuführung von Kunstharz mit einer größeren radialen Stärke als der mindestens eine Metallring unter Bildung mindestens eines Überstandsbereiches (16, 18, 20, 16', 16") des Glasfaserrings (14, 14', 14") gegenüber dem Metallring (12, 12', 12", 12"');
c) stimseitiges Zusammenfügen der Ringe; und
d) Verschieben des mindestens einen aus Glasfasern bestehenden Überstandsbereichs (16, 18, 20, 16') axial in Richtung auf den bzw. die Metallringe (12, 12', 12", 12"') derart, daß ein erster Teil (16, 18, 16', 16") des verschobenen Überstandsbereichs an der radialen Oberfläche des Metallrings (12, 12', 12", 12"') anliegt und ein zweiter Teil des verschobenen Überstandsbereichs den übrigen Glasfaserring (14, 14', 14" 14"') berührt.

2. Verfahren nach Anspruch 1, **dadurch gekennzeichnet**, daß der Glasfaserring (14) einen größeren Außendurchmesser als der Metallring (12) aufweist und dieser dadurch gebildete Überstandsbereich (16) in Richtung auf den Metallring (12) axial teilweise versetzt ist und an der radialen Außenfläche des Metallrings (12) anliegt.

3. Verfahren nach Anspruch 1, **dadurch gekennzeichnet,** daß der Glasfaserring (14') einen kleineren Innendurchmesser als der Metallring (12') aufweist und dieser dadurch gebildete Überstandsbereich (18) in Richtung auf den Metallring (12') axial teilweise versetzt ist und an der radialen Innenfläche des Metallringes (12') anliegt.

4. Verfahren nach Anspruch 1, **dadurch gekennzeichnet,** daß der Glasfaserring (14') sowohl einen größeren Außendurchmesser als auch einen geringeren Innendurchmesser als der Metallring (12') aufweist und der zur Ringachse gerichtete Überstandsbereich (18) in Richtung auf den Metallring (12') axial teilweise versetzt ist und an der radialen Innenfläche des Metallrings (12') anliegt.

5. Verfahren nach Anspruch 1, **dadurch gekennzeichnet,** daß der Glasfaserring (14") sowohl einen größeren Außendurchmesser als auch einen geringeren Innendurchmesser als der Metallring (12") aufweist und beide Überstandsbereiche (20) in Richtung auf den Metallring (12") axial teilweise versetzt sind und sowohl an der radialen Innenfläche als auch an der radialen Außenfläche des Metallrings (12") anliegen.

6. Verfahren nach Anspruch 2, **dadurch gekennzeichnet,** daß der Glasfaserring (14) den gleichen oder einen kleineren Innendurchmesser als der Metallring (12) aufweist.

7. Verfahren nach einem der Ansprüche 1 bis 5, **dadurch gekennzeichnet,** daß der mindestens eine Metallring (12,12',12",12"') aus Stahl besteht.

8. Verfahren nach einem der Ansprüche 1 bis 6, **dadurch gekennzeichnet,** daß die axiale Breite des mindestens einen Metallrings (12,12',12",12"') größer ist als seine radiale Höhe.

9. Verfahren nach einem der Ansprüche 1, 7 oder 8, **dadurch gekennzeichnet,** daß jede Stirnseite des Glasfaserrings (14"') mit einem Metallring (12"') zu einer Einheit verbunden ist.

10. Verfahren nach Anspruch 9, **dadurch gekennzeichnet,** daß der Glasfaserring (14"') sowohl einen größeren Außendurchmesser als auch einen geringeren Innendurchmesser als beide Metallringe (12"') aufweist und beide Überstandsbereiche (16',16") in Richtung auf die Metallring (12"') derart axial teilweise versetzt sind, daß sowohl an der radialen Innenfläche des einen Metallrings (12"') der eine Überstandsbereich (16') als auch an der radialen Außenfläche des anderen Metallrings (12"') der andere Überstandsbereich (16") anliegt.

11. Verfahren nach Anspruch 9 oder 10, **dadurch gekennzeichnet,** daß die beiden Metallringe (12"') identisch ausgebildet sind.

12. Verfahren nach mindestens einem der vorstehenden Ansprüche 1 bis 11, **dadurch gekennzeichnet,** daß der Verfahrensschritt d) ein Stanzvorgang ist, bei dem der mindestens eine Metallring (12, 12', 12", 12"') ein Teil des Stanzwerkzeuges ist.

13. Verfahren nach Anspruch 12, **dadurch gekennzeichnet,** daß der Verfahrensschritt d) ein Stanzvorgang ist, bei dem der mindestens eine Metallring (12, 12', 12", 12"') ein Teil des Stanzwerkzeuges ist, und der zweite Teil eine aus Ausstanzungen gebildete Kreisnut in Kommutatorsegmenten ist.

14. Verwendung eines nach Anspruch 2 hergestellten Armierungsrings (10) in einem Kommutator (22), dessen Kreisnut (24) zur Aufnahme des Armierungsrings (10) in axialer Richtung derart abgeschrägt ist, daß der Glasfaserring (14) nach innen zur Achse gekippt und dadurch der Metallring (12) radial nach innen vorgespannt ist.

15. Verwendung eines nach Anspruch 3 hergestellten Armierungsrings (10') in einem Kommutator (22'), dessen Kreisnut (24') zur Aufnahme des Armierungsrings (10') in axialer Richtung derart abgschrägt ist, daß der Glasfaserring (14') nach außen zur Kommutatormantelfläche gekippt und dadurch der Metallring (12') radial nach außen vorgespannt ist.

16. Verwendung eines nach Anspruch 4 hergestellten Armierungsringes (10") in einem Kommutator (22"), dessen Kreisnut (24") zur Aufnahme des Armierungsrings (10") derart ausgeformt ist, daß der Glasfaserring (14") nach seiner Einbringung durch Kraftschluß gehaltert ist.

17. Verwendung eines nach Anspruch 3 hergestellten Armierungsrings (10') in einem Kommutator (22"), dessen Kreisnut (28") zur Aufnahme des Armierungsrings (10') an der der Achse des Kommutators (22"') benachbarten Wandung eine Wulst aufweist derart, daß sowohl der Metallring (12') als auch der Glasfaserring (14) radial nach außen vorgespannt sind.

18. Verwendung eines nach einem der Ansprüche 9 bis 11 hergestellten Armierungsrings (10"') in einem Kommutator (22a), bei dem der eine Teil des eingesetzten Armierungsrings durch die Form der Anker der Kommutatorsegmente zugbelastet ist, und der Armierungsring (10"') nach dem Vergießen des Kommutators (20a) mit Vergußmasse vorgespannt bleibt.

19. Verwendung nach Anspruch 18 bei der die Anker der Kommutatorsegmente durch Einstemmen einer kerbförmigen Nut (27) oder Biegen verformt sind.

## Claims

1. A procedure for the manufacture of a reinforcing ring for commutators, consisting of the following steps:
a) The fabrication of at least one metal ring (12, 12', 12", 12"') of rectangular cross section by stamping it out of sheet metal or cutting it from a metal tube, for example;
b) The fabrication, by winding from fiberglass while feeding a synthetic resin, of a fiberglass ring (14, 14', 14", 14"') of rectangular cross section, with a greater radial strength than the metal ring, with the formation of at least one projecting region (16, 18, 20, 16', 16") of the fiberglass ring (14, 14', 14") adjacent to the metal-ring (12, 12', 12", 12"');
c) The end-on assembly of the rings; and
d) The axial shifting of at least one of the projecting fiberglass regions (16, 18, 20, 16') upon one or more of the metal rings (12, 12', 12", 12"') in such a way that a first part (16, 18, 16', 16") of the displaced projecting region is adjacent to the radial surface of the metal ring (12, 12', 12", 12"'), and a second part of the displaced projecting region is in communication with the rest of the fiberglass ring (14, 14', 14"').

2. A procedure as claimed in Claim 1, **characterized by** the fiberglass ring (14) exhibiting a larger outside diameter than the metal ring (12) and the projecting region (16) formed thereby being partially offset on the metal ring (12) in the axial direction and adjacent to the outer radial surface of the metal ring (12).

3. A procedure as claimed in Claim 1, **characterized by** the fiberglass ring (14') exhibiting a smaller inside diameter than the metal ring (12') and the projecting region (18) formed thereby being partially offset on the metal ring (12') in the axial direction and adjacent to the inner radial surface of the metal ring (12').

4. A procedure as claimed in Claim 1, **characterized by** the fiberglass ring (14') exhibiting a larger outside diameter as well as a smaller inside diameter than the metal ring (12') and the projecting region (18) nearest the axis of the rings being partially offset in the axial direction relative to the metal ring (12') and adjacent to the inner radial surface of the metal ring (12').

5. A procedure as claimed in Claim 1, **characterized by** the fiberglass ring (14") exhibiting a larger outside diameter as well as a smaller inside diameter than the metal ring (12") and both projecting regions (20) being partially offset in the axial direction relative to the metal ring (12"), and adjacent to the interior as well as the exterior radial surfaces of the metal ring (12").

6. A procedure as claimed in Claim 2, **characterized by** the fiberglass ring (14) exhibiting an inside diameter less than or equal to that of the metal ring (12).

7. A procedure according to one of the claims 1 through 5, **characterized by** at least one of the metal rings (12, 12', 12", 12"') being made of steel.

8. A procedure according to one of the claims 1 through 6, **characterized by** the axial height of at least one of the metal rings (12, 12', 12", 12"') being greater than its radial width.

9. A procedure according to one of the claims 1, 7 or 8, **characterized by** each face of the fiberglass ring (14"') being joined to a metal ring (12"') to form a single unit.

10. A procedure as claimed in Claim 9, **characterized by** the fiberglass ring (14"') exhibiting a larger outside diameter, as well as a smaller inside diameter, than both metal rings l12"'), and by both projecting regions (16', 16") being located axially relative to the metal rings (12"') in such a way that one projecting region (16') is adjacent to the outer radial surface of one metal ring (12"'), and the other projecting region (16") is adjacent to the inner radial surface of the other metal ring (12"').

11. A procedure as claimed in Claim 9 or 10, **characterized by** both metal rings (12"') being identical in form.

12. A procedure according to at least one of the foregoing claims 1 through 11, **characterized by** the process step d) being a punching operation in which at least one of the metal rings (12, 12', 12", 12"') is a part of the punching die.

13. A procedure as claimed in Claim 12, **characterized by** process step d) being a punching operation in which one part of the punching tool is at least one of the metal rings (12, 12', 12", 12"'), and the second part is a circular groove in the commutator segments formed by punching.

14. The use of a reinforcing ring (10) as claimed in Claim 2, built into a commutator (22), whose circular groove (24), as a receptacle for the reinforcing ring (10), is axially beveled in such a way that the fiberglass ring (14) is tilted inward toward the axis, thereby prestressing the metal ring (12) in a radially inward direction.

15. The use of a reinforcing ring (10'), manufactured as claimed in Claim 3, in a commutator (22') whose circular groove (24'), as a receptacle for the reinforcing ring (10'), is axially beveled in such a way that the fiberglass ring (14') is tilted toward the outside of the lateral area of the commutator, thereby prestressing the metal ring (12') radially outward.

16. The use of a reinforcing ring (10"), manufactured as claimed in Claim 4, in a commutator (22") whose circular groove (24"), as a receptacle for the reinforcing ring (10"), is milled in such a way that the fiberglass ring (14") is retained by means of a friction fit after its insertion.

17. The use of a reinforcing ring (10'), manufactured as claimed in Claim 3, in a commutator (22") whose circular groove, as a receptacle for the reinforcing ring (10'), has a bulge (28") in its wall nearest the axis of the commutator (22"), which protrudes in such a way that the metal ring (12') as well as the fiberglass ring (14) are prestressed radially outward.

18. The use of a reinforcing ring (10"'), manufactured according to one of the claims 9 through 11, in a commutator (22a), in which a part of the inserted reinforcing ring is loaded in tension by means of the configuration of the armatures of the commutator segments, and the reinforcing ring (10"') remains prestressed after the casting of the commutator (20a) by means of a pourable sealing compound.

19. An application as claimed in Claim 18 in which the armatures of the commutator segments are formed by means of mortising a notched groove (27) or curve.

## Revendications

1. Procédé de fabrication de bagues d'armature pour corps tournants, comportant les étapes suivantes :
a) fabrication d'au moins une bague métallique de section rectangulaire (12, 12', 12", 12"'), par exemple par découpage d'une tôle ou cisaillement d'un tube métallique,
b) fabrication d'une bague en fibres de verre (14, 14', 14", 14"') de section rectangulaire, par enroulement de fibres de verre avec addition de matière plastique, présentant une épaisseur radiale au moins supérieure à celle d'une bague métallique, avec création d'au moins une zone (16, 18, 20, 16', 16") de la bague en fibres de verre (14, 14', 14") faisant saillie par rapport à la bague métallique (12, 12', 12", 12"'),
c) assemblage frontal jointif des bagues,
d) déplacement d'au moins une zone en saillie (16, 18, 20, 16') constituée de fibres de verre, axialement en direction de la ou des bagues métalliques (12, 12', 12", 12"') de manière qu'une première partie (16, 16, 16', 16") de la zone déplacée est en appui sur la surface radiale de la bague métallique (12, 12', 12", 12"') et qu'une deuxième partie de la zone déplacée est en contact avec le reste de la bague en fibres de verre (14, 14', 14", 14"').

2. Procédé selon la revendication 1,
caractérisé en ce que
la bague en fibres de verre (14)a un diamètre supérieur à celui de la bague métallique (12), la partie en saillie (16) en résultant étant déplacée axialement en partie vers la bague métallique (12) et s'appuyant sur la surface radiale externe de cette bague.

3. Procédé selon la revendication 1,
caractérisé en ce que
la bague en fibres de verre (14') a un diamètre intérieur plus petit que celui de la bague métallique (12') et la partie en saillie (18) en résultant est déplacée axialement en partie vers la bague métallique (12') et s'appuie sur la face radiale interne de celle-ci.

4. Procédé selon la revendication 1,
caractérisé en ce que
la bague en fibres de verre (14') a un plus grand diamètre extérieur et un plus petit diamètre intérieur que la bague métallique (12') et la partie en saillie (18) dirigée vers l'axe de la bague est décalée en partie axialement vers la bague métallique (12') et s'appuie sur la face radiale interne de celle-ci (12').

5. Procédé selon la revendication 1,
caractérisé en ce que
la bague en fibres de verre (14") a un plus grand diamètre extérieur et un plus petit diamètre intérieur que la bague métallique (12") et les deux parties en saillie (20) sont déplacées en partie axialement vers la bague métallique (12") et s'appuient sur la face radiale interne et également sur la face radiale externe de celle-ci (12").

6. Procédé selon la revendication 2,
caractérisé en ce que
la bague en fibres de verre (14) a un diamètre intérieur égal ou inférieur à celui de la bague métallique (12).

7. Procédé selon une des revendications 1 à 5,
caractérisé en ce qu'
au moins une bague métallique (12, 12', 12", 12"') est en acier.

8. Procédé selon une des revendications 1 à 6,
caractérisé en ce que
la largeur axiale d'au moins une bague métallique (12, 12', 12", 12"') est supérieure à sa hauteur radiale.

9. Procédé selon une des revendications 1, 7 ou 8,
caractérisé en ce que
chacune des faces frontales de la bague en fibre de verre (14"') est reliée à une bague métallique (12"') pour former un ensemble.

10. Procédé selon la revendication 9,
caractérisé en ce que
la bague en fibre de verre (14"') a un diamètre extérieur supérieur et un diamètre intérieur inférieur à ceux des deux bagues métalliques (12"') et les deux zones en saillie (16, 16") sont déplacées en direction de la bague métallique en partie axialement de manière qu'une zone en saillie (16') est appliquée sur la face interne radiale d'une bague métallique (12") et que l'autre zone en saillie (16") est appliquée sur la face externe radiale de l'autre bague métallique (12"').

11. Procédé selon une des revendications 9 ou 10,
caractérisé en ce que
les deux bagues métalliques (12"') sont identiques.

12. Procédé selon au moins une des revendications précédentes,
caractérisé en ce que
l'étape d) du procédé est une opération d'estampage dans laquelle au moins une bague métallique (12, 12', 12", 12"') est une partie de l'outil d'estampage.

13. Procédé selon la revendication 12,
caractérisé en ce que
l'étape d) du procédé est une opération d'estampage dans laquelle au moins une bague métallique (12, 12', 12", 12"') est une partie de l'outil d'estampage, tandis que la deuxième partie est une rainure annulaire résultant d'estampages effectués sur des segments de collecteurs (corps tournants).

14. Utilisation d'une bague d'armature (10) fabriquée selon la revendication 2, dans un corps tournant (22) dont la rainure circulaire (24) servant à loger la bague d'armature (10) est inclinée en direction axiale de manière que la bague en fibres de verre (14) est basculée vers l'intérieur en direction de l'axe et crée ainsi, dans la bague métallique (12) une précontrainte dirigée vers l'intérieur.

15. Utilisation d'une bague d'armature (10'), fabriquée selon la revendication 3, dans un corps tournant (22') dont la rainure circulaire (24') servant à loger la bague d'armature (10') est inclinée en direction axiale de manière que la bague en fibres de verre (14') est basculée vers l'extérieur en direction de la surface du collecteur (corps tournant) et crée ainsi, dans la bague métallique (12') une précontrainte dirigée vers l'extérieur.

16. Utilisation d'une bague d'armature (10") fabriquée selon la revendication 4, dans un collecteur (22") (corps tournant) dont la rainure circulaire (24") servant à loger la bague d'armature (10") a une forme telle que la bague de fibres de verre (14") après son montage, se trouve maintenue à force.

17. Utilisation d'une bague d'armature (10') fabriquée selon la revendication 3, dans un collecteur (22") (corps tournant) dont la rainure annulaire (28") servant à loger la bague d'armature (10') présente sur sa paroi proche de l'axe (22") du collecteur, un bourrelet tel que la bague métallique (12') et la bague en fibres de verre (14) sont toutes deux précontraintes radialement vers l'extérieur.

18. Utilisation d'une bague d'armature (10"') fabriquée selon une des revendications 9 à 11, dans un collecteur (corps tournant) (22a) dans lequel une partie de la bague d'armature montée est soumise à une traction de la part du moule des induits des segments du collecteur et que la bague d'armature (10") reste, après coulée du collecteur (20a) sous précontrainte exercée par la masse coulée.

19. Utilisation selon la revendication 18, dans laquelle les induits des segments du collecteur sont déformés par mortaisage d'une rainure (27) en forme d'entaille, ou par pliage.
